# DEMANDE DE BREVET EUROPEEN

(11) **EP 4 764 720 A1**
(43) Date de publication de la demande: **24.06.2026**
(21) Numéro de dépôt: 24221866.7
(22) Date de dépôt: 19.12.2024
(51) Int. Cl.: G04B 17/28

(54) **MONTRE AVEC MOUVEMENT MÉCANIQUE COMPORTANT UN RÉGULATEUR À CAGE TOURNANTE**

(71) Demandeur: Glashütter Uhrenbetrieb GmbH, 01768 Glashütte/Sachsen (DE)
(72) Inventeur: VILLING, Matthias, 71263 Weil der Stadt (DE)
(74) Mandataire: ICB SA

(57) **Abrégé**

L'invention concerne un régulateur à cage tournante (200) comportant une roue fixe (1), une cage portant un balancier-spiral, un élément d'échappement (5) et une roue d'échappement (4) dont le pignon (40) engrène avec la roue fixe (1), une cage inférieure (2) portant des dents (22) et un élément de blocage (21), une roue de recharge (61) attachée à un ressort (62) et pivotant sur une bague (3) de roulement fixé à une platine, une roue de blocage (7) à dents aptes à être arrêtées par la palette de blocage (21), l'ensemble constituant un système d'engrenage épicycloïdal, dont la cage (2) est le rouage solaire, la bague (3) un porte-satellite, la roue de recharge (61) un premier planétaire et la roue de blocage (7) un deuxième planétaire, agencée pour libérer ou bloquer le mouvement de la bague (3), et portant un pignon de blocage (70) engrenant avec la roue fixe (1).

## Description

### Domaine technique de l'invention

L'invention concerne un mouvement d'horlogerie mécanique, comportant au moins un régulateur à cage tournante.

L'invention concerne encore une montre comportant au moins un tel mouvement.

L'invention concerne encore un ensemble horloger comportant au moins une telle montre et/ou un tel mouvement.

L'invention concerne encore un procédé d'ajustement de précision des positions relatives d'une roue de blocage planétaire et d'une palette de blocage propres à l'invention.

L'invention concerne le domaine des montres mécaniques comportant un régulateur à tourbillon, plus particulièrement un tourbillon volant.

### Arrière-plan technologique

L'invention concerne une montre comportant un mouvement mécanique doté d'un régulateur à cage tournante. Par « régulateur à cage tournante » on entend un système qui fait tourner un balancier autour d'un axe ; les tourbillons, et les carrousels selon Bonikksen, entrent dans cette catégorie. Plus particulièrement et non limitativement l'invention est applicable à un régulateur à cage tournante qui est un tourbillon, notamment un tourbillon volant, comportant un mécanisme d'affichage de secondes sautantes.

Le mécanisme proposé permet d'afficher les secondes sautantes pour une montre mécanique dotée d'un régulateur à cage tournante, notamment à tourbillon volant.

Des mécanismes dits « de seconde morte » sont connus depuis des siècles, et visent à faciliter la lecture de la seconde exacte affichée par les mécanismes horlogers.

Les garde-temps mécaniques de précision stationnaires utilisent généralement un « pendule des secondes » dont la fréquence d'oscillation est de 0,5 Hz (c'est-à-dire une période d'oscillation de 2 secondes ou une seconde par demi-oscillation ou alternance). La plupart des échappements standard utilisés pour les horloges à pendule de précision (par exemple l'échappement Graham / Riefler / Strasser) impulsent l'oscillateur une fois par demi-oscillation, c'est-à-dire deux fois par oscillation (ce qui équivaut à 3600 alternances par heure), il en résulte naturellement que l'aiguille des secondes saute par incréments d'une seconde. Les horloges à pendule à secondes ont été utilisées comme chronomètres standard en astronomie jusqu'au milieu du vingtième siècle pour déterminer les temps de passage des corps célestes.

La nécessité de disposer de chronomètres de précision portables pour la navigation (cf. le « Queen Anne Longitude Act » britannique de 1714) a conduit au développement des chronomètres de marine, fonctionnant avec une fréquence d'oscillation de 2 Hz (ou 14 400 A/h) qui, en combinaison avec un échappement de chronomètre qui ne donne une impulsion au balancier que toutes les deux demi-oscillations, c'est-à-dire une impulsion par oscillation, entraînait des sauts d'une demi-seconde de l'aiguille des secondes.

Les montres de poche et les montres-bracelets, dont les dimensions sont beaucoup plus petites que celles des chronomètres de marine, nécessiteraient toutefois des oscillateurs à plus haute fréquence pour obtenir une précision similaire (facteur Q; aujourd'hui, des fréquences d'oscillation comprises entre 2,5 et 5 Hz sont généralement utilisées dans les mouvements de montres-bracelets), ce qui se traduirait par des sauts plus petits de l'aiguille des secondes (avec des échappements à ancre standard: 5 sauts par seconde avec 2,5 Hz, et 10 sauts par seconde pour 5 Hz).

Il a donc fallu trouver d'autres moyens pour obtenir des sauts de l'aiguille des secondes ou des demi-secondes plus facilement lisibles.

Au milieu du dix-huitième siècle, Jean Romilly était le premier horloger à construire une montre à aiguille de seconde stoppable avec une fréquence d'oscillation du balancier choisi de façon à ce qu'il en résulte la seconde sautante.

Jean Moïse Pouzait a inventé un mécanisme des secondes pouvant être démarrées et arrêtées indépendamment (« seconde morte indépendante ») vers 1776. Ce mécanisme nécessitait un rouage secondaire avec un « fouet » qui s'engageait dans une « étoile » sur l'axe de la roue d'échappement et était ensuite libéré pour tourner rapidement une fois par seconde. Le document CH256885A au nom de OMEGA décrit un tel mécanisme. De tels mécanismes horlogers avaient des aiguilles des secondes qui sautaient par incréments d'une seconde (avec des oscillateurs à plus haute fréquence et des échappements standard).

Des conceptions ultérieures se sont débarrassées d'une grande partie du train d'engrenages secondaire en introduisant un mécanisme à ressort intermédiaire périodiquement réenroulé par le train d'engrenages primaire.

Avec l'avènement des mécanismes de chronographe modernes dotés d'aiguilles de secondes réinitialisables, ces mécanismes sont tombés dans l'oubli, avec une petite résurgence de mécanismes de secondes mortes fonctionnant en permanence dans les années 1950 et 1960, comme le calibre Oméga Cal. 372 « Synchrobeat ».

Ces dernières années ont vu un regain d'intérêt des amateurs de haute horlogerie pour les mécanismes de secondes sautantes, de nombreux exemples incorporant un « remontoir d'égalité » avec un intervalle de recharge d'une seconde pour obtenir une aiguille des secondes sautante. Toutefois un tel mécanisme est dans le flux d'énergie entre le barillet et l'échappement, et les composants doivent être dimensionnés en conséquence. De surcroît, le réglage précis de l'instant du saut est difficile, voire impossible, sur les mécanismes existants.

### Résumé de l'invention

L'invention se propose de réaliser un nouveau mouvement d'horlogerie comportant un régulateur à cage tournante, notamment à tourbillon, notamment à tourbillon volant à seconde sautante, dont le mécanisme est en aval du mécanisme d'échappement, et dont la position de saut est réglable en atelier.

L'invention concerne ainsi un mouvement d'horlogerie mécanique, comportant au moins un régulateur à cage tournante, selon la revendication 1.

L'invention concerne encore une montre comportant au moins un tel mouvement.

L'invention concerne encore un ensemble horloger comportant au moins une telle montre et/ou un tel mouvement.

L'invention concerne encore un procédé d'ajustement de précision des positions relatives d'une roue de blocage planétaire et d'un élément de blocage propres à l'invention.

### Brève description des figures

Les buts, avantages et caractéristiques de l'invention apparaîtront mieux à la lecture de la description détaillée qui va suivre, en référence aux dessins annexés, où :
- la figure 1 illustre, de façon schématisée et en perspective, un régulateur à cage tournante selon une variante particulière de l'invention, dans le cas particulier et non limitatif d'un tourbillon volant à seconde sautante, qui comporte une cage inférieure modifiée par l'ajout de deux dents d'engrenage, saillantes extérieurement et portées par un corps sensiblement annulaire, et d'une palette de blocage portée par un bras de cette cage inférieure; le tourbillon comporte encore une roue de recharge associée à un ressort de recharge, ces deux dents d'engrenage étant agencées pour engrener avec cette roue de recharge; la roue de recharge est portée par une bague de roulement, qui porte encore une roue de blocage planétaire; cette roue de blocage comporte des dents de blocage agencées pour venir en appui sur la palette de blocage dans une position de repos;
- la figure 2 illustre, de façon schématisée en vue de dessus, depuis le côté visible par l'utilisateur et opposé à la platine du mouvement comportant le tourbillon, la partie inférieure du tourbillon de la figure 1, la cage supérieure, l'ensemble balancier-spiral, et le coq d'accrochage du spiral n'étant pas représentés; la roue d'échappement est visible à six heures, l'ancre à cinq heures, la roue et le ressort spiral de blocage à dix heures ainsi que les dents d'engrenage; un bras de la cage inférieure, à quatre heures, porte la palette de blocage, la roue de blocage est à trois heures, on distingue une dent de blocage en appui de repos sur la surface d'appui de l'élément de blocage, ici non limitativement une palette de blocage, laquelle s'étend de façon sensiblement tangentielle;
- la figure 3 illustre, de façon schématisée en perspective éclatée, l'ensemble des constituants du tourbillon de la figure 1;
- la figure 4 illustre, de façon schématisée et en vue de dessus, de façon similaire à la figure 2, l'ensemble des composants permettant de régler le saut de seconde du tourbillon de la figure 1 : la cage inférieure surmontant la roue fixe du tourbillon, le mécanisme d'échappement en partie gauche, l'élément de blocage et la roue de blocage à six heures; la roue de blocage comporte un pignon qui engrène avec la roue fixe; on distingue les dents d'engrenage à une heure;
- la figure 5 illustre, de façon schématisée, partielle, de façon analogue à la figure 4, l'extrémité de l'élément de blocage, dans une configuration particulière où la surface d'appui des dents de blocage couvre un angle au centre de 1°, depuis l'axe de pivotement de la cage; cet angle est découpé en un nombre entier de secteurs, ici sept secteurs, correspondant à autant de positions de repos possibles de l'extrémité distale de la dent de blocage de la roue de blocage;
- la figure 6 illustre, de façon schématisée, et de dessus comme la figure 5, le détail de la coopération entre l'élément de blocage et une dent de blocage : en partie gauche, alors que l'orientation relative de la roue de blocage par rapport à la ligne imaginaire entre son propre centre et le centre de la roue fixe du tourbillon reste identique (sauf qu'elle est décalée d'exactement une dent dans le sens des aiguilles d'une montre), les dents de blocage du pignon de blocage sont inclinées de la différence entre les valeurs des quotients de 360° par le nombre de dents, d'une part le nombre de dents de la roue de blocage planétaire, et d'autre part du nombre de dents du pignon de blocage, cette différence ayant, dans le cas particulier illustré, une valeur angulaire de 20,5714° (entre les tracé de tangence avec la roue fixe en trait interrompu et en trait continu), par rapport à leur orientation d'origine. En partie droite de la figure on voit le roulement du pignon de blocage le long de la roue fixe, en roulant sur sa denture, afin de rétablir un engrènement correct entre ses propres dents et les dents de la roue fixe; avec le rapport d'engrenage particulier du cas illustré, la rotation de 20,5714° du pignon de blocage autour de son axe correspond à un pivotement de 1,71429° autour de l'axe central du tourbillon;
- la figure 7 illustre, de façon schématisée, partielle, et en vue de dessus, un détail de la figure 2 illustrant des moyens d'ajustement de la position de l'aiguille des secondes;
- la figure 8 illustre, de façon schématisée et en perspective éclatée, le détail illustré en figure 7;
- la figure 9 illustre, de façon schématisée et en perspective similaire à la figure 1, un réglage avec un outil excentrique de la position angulaire de la roue fixe par rapport au cadran des secondes; la figure 10 est la représentation en vue de dessus de la figure 9;
- la figure 11 représente, de façon schématisée et en vue de face, une montre comportant un mouvement muni d'un régulateur à cage tournante, notamment un tourbillon, selon l'invention;
- la figure 12 est un schéma-blocs représentant les étapes d'un procédé d'ajustement de précision des positions relatives de la roue de blocage planétaire et de l'élément de blocage.

### Description détaillée de l'invention

L'invention concerne un mouvement 1000 d'horlogerie mécanique, comportant un mécanisme qui permet d'afficher la seconde morte sur une montre mécanique 2000 dotée d'un régulateur à cage tournante 200, notamment un tourbillon volant.

Le mécanisme proposé et illustré est basé sur le tourbillon volant avec dispositif d'arrêt de balancier décrit dans le document CH717982 au nom de GLASHUETTE ORIGINAL, incorporé ici par référence.

Ce mouvement 1000 d'horlogerie mécanique comporte au moins un régulateur à cage tournante 200 comportant une roue fixe 1, une cage (comportant, dans la variante particulière préférée illustrée par les figures, au moins une cage inférieure 2 et une cage supérieure 11) portant un balancier-spiral comportant un balancier 60 et un spiral principal 90, un élément d'échappement 5 (ou plus particulièrement une ancre dans le cas illustré), et une roue d'échappement 4 dont le pignon d'échappement 40 engrène directement ou indirectement avec la roue fixe 1, et notamment directement dans la variante particulière préférée illustrée par les figures. Dans d'autres variantes, il existe un mobile intermédiaire entre ce pignon d'échappement 40 et la roue fixe 1, comme par exemple dans un mécanisme de carrousel selon Bonniksen le pignon d'échappement est agencé par une roue mobile, ou, dans un tourbillon de cinq minutes un mobile intermédiaire est interposé entre la roue d'échappement et la roue fixe.

La cage porte encore un élément de blocage 21, ainsi qu'un roulement fixé à une platine du mouvement 100 coaxialement à la cage.

Selon l'invention, le régulateur à cage tournante 200 comporte une roue de blocage 7 à dents de blocage 71, pivotant sur une bague 3 du roulement. Ces dents de blocage 71 sont aptes à être arrêtées par cet élément de blocage 21 avec une position de repos réglable en atelier. La roue de blocage 7 est agencée pour libérer ou bloquer le mouvement de la bague 3, et porte un pignon de blocage 70 engrenant en permanence avec ladite roue fixe 1. Et la bague 3 est reliée au régulateur à cage tournante 200 par un système de recharge intermédiaire, qui arme un ressort de recharge 62 par le mouvement du régulateur à cage tournante 200 de telle manière que le ressort de recharge 62 entretient le mouvement de la bague 3 dans le même sens de rotation que le régulateur à cage tournante 200 en se détendant.

On comprend que la nature de l'élément d'échappement 5 dépend du type d'échappement utilisé, puisque l'invention est utilisable pour tout type de mécanisme d'échappement, à ancre, à détente, duplex, à cylindre, à virgule, Graham, ou autre. L'invention est illustrée non limitativement dans le cas particulier d'un mécanisme d'échappement à ancre, et l'élément d'échappement 5 est plus particulièrement et non limitativement une ancre.

Selon la variante particulière de l'invention illustrée par les figures, la cage inférieure 2 porte des dents d'engrenage 22 et un élément de blocage 21 ou, comme illustré sur les figures, une palette de blocage. Le régulateur à cage tournante 200 comporte encore une roue de recharge 61 attachée à un ressort spiral de recharge 62 et pivotant sur une bague 3 d'un roulement fixé à une platine du mouvement 1000 (par sa bague intérieure), et une roue de blocage 7 à dents de blocage 71 aptes à être arrêtées par l'élément de blocage 21 avec une position de repos réglable en atelier, l'ensemble constituant un premier système d'engrenage épicycloïdal, dont la cage inférieure 2 est le rouage solaire, la bague 3 du roulement un porte-satellite, dont la roue de recharge 61 est un premier planétaire. La roue de blocage 7 est agencée pour libérer ou bloquer le mouvement de la bague 3, et portant un pignon de blocage 70 engrenant en permanence avec la roue fixe 1.

L'élément de blocage 21 peut prendre différentes formes, et être fixé de façons différentes à différents composants du mécanisme ; par exemple, une goupille dépassant de la cage supérieure 11 du système oscillant fonctionnerait également de la façon décrite ci-après.

Le système de recharge décrit ci-dessus avec l'engrenage épicycloïdal entre les dents 22 de la cage inférieure 2 du tourbillon et la roue de recharge 61 avec son ressort de recharge 62 sous la forme d'un ressort spiral est une variante particulièrement compacte; mais par exemple un ressort à lame fixé par une première extrémité à la cage du tourbillon, et par une deuxième extrémité au porte-satellite (la bague 3) convient également.

Les figures 1 à 3 illustrent, en perspective, en vue de dessus, et en perspective éclatée, un tel régulateur à cage tournante 200 selon l'invention.

Plus précisément, ce régulateur à cage tournante 200 comporte une cage pivotée, comportant une cage inférieure 2 et une cage supérieure 11, ici reliées non limitativement par trois piliers 29. La cage porte un ensemble balancier-spiral comportant un balancier 60 et un spiral principal 90 attaché à un piton 91 d'un pont. Cette cage est fixée sur l'axe du pignon de seconde 9, qui est agencé pour entraîner la minuterie.

La cage porte le mécanisme d'échappement, qui comporte une roue d'échappement 4, avec un nombre de dents N4, qui est agencée pour coopérer avec un élément d'échappement 5, ici non limitativement une ancre suisse à deux palettes 51 et 52. La roue d'échappement 4 et l'élément d'échappement 5 sont tous deux pivotées supérieurement dans un pont 50.

Le tourbillon comporte une roue fixe 1, fixée à la platine, qui comporte une denture externe avec un nombre de dents N1.

La roue d'échappement 4 est solidaire d'un pignon d'échappement 40, avec un nombre de dents N40, qui engrène avec la denture de la roue fixe 1.

Par rapport à ce mécanisme connu, selon l'invention la cage inférieure 2 du régulateur à cage tournante 200 est modifiée par l'ajout de deux dents d'engrenage 22, saillantes extérieurement, et d'un élément de blocage 21 (ou une palette de blocage), notamment en rubis, porté par un bras 110 de la cage inférieure 2 dans un logement 111.

Plus particulièrement, le tourbillon comporte encore une roue de recharge 61, portée par un pivot supérieur 610 sur un premier coq 66, et associée à un ressort de recharge 62. Plus particulièrement ce ressort de recharge 62 est attaché à ses extrémités, extérieure 622 au premier coq 66, et intérieure 621 à la roue de recharge 61.

Les deux dents 22 sont agencées pour engrener avec cette roue de recharge 61.

Plus particulièrement, le tourbillon comporte encore une roue de blocage planétaire 7, comportant N7 dents de blocage 71, et qui est portée par un support 75 et deuxième coq 76 entre lesquels elle est montée pivotante. Et l'élément de blocage 21 est agencé pour coopérer en contact avec une dent de blocage 71 de cette roue de blocage planétaire 7.

La roue de recharge 61 et la roue de blocage planétaire 7 sont toutes deux montées pivotantes, à distance l'une de l'autre, sur la bague extérieure 3 d'un roulement à billes qui est fixé coaxialement sous la cage inférieure 2 du régulateur à cage tournante 200.

Alors que le roulement à billes 3 est immobile, le ressort de recharge 62 est donc remonté par le tourbillon en mouvement via l'engrènement entre les deux dents 22 de la cage inférieure du tourbillon 2 et la roue de recharge 61.

La tension du ressort de recharge 62 va permettre à toute la bague extérieure 3 du roulement à billes de tourner dans le même sens que le tourbillon une fois qu'il sera libre de se déplacer : l'ensemble constitue un premier système d'engrenage épicycloïdal, dont le tourbillon est le rouage solaire, et dont la bague extérieure 3 du roulement à billes est un porte-satellite, et dont la roue de recharge 61 est une roue planétaire.

La roue de blocage planétaire 7 est une autre roue planétaire montée pivotante sur la bague extérieure du roulement. Le libre mouvement de la bague extérieure 3 du roulement à billes est ainsi bloqué par la roue de blocage planétaire 7, qui comporte un pignon de blocage 70, comportant N70 dents, qui engrène avec la roue fixe du tourbillon 1, tandis que les dents de la roue s'appuient sur l'élément de blocage 21 de la cage inférieure 2 du tourbillon (c'est donc un engrenage épicycloïdal secondaire).

Ainsi, un système d'engrenage épicycloïdal secondaire avec la roue fixe 1 du régulateur à cage tournante 200 comme rouage solaire, et avec le pignon de blocage 70 de la roue de blocage planétaire 7 comme roue planétaire, est superposé au premier système d'engrenage épicycloïdal pour la roue de recharge 61, les deux systèmes partageant un porte-satellites commun, c'est-à-dire la bague extérieure du roulement à billes 3.

Le fonctionnement du mécanisme se fait selon la séquence décrite ci-après.

La précontrainte du ressort de recharge 62 de la roue de recharge 61 fait tourner le roulement à billes dans le même sens que le tourbillon. Ce mouvement est bloqué par une dent de blocage 71 de la roue de blocage planétaire 7, qui repose sur l'élément de blocage 21 enchâssé dans la cage inférieure 2 du régulateur à cage tournante 200.

Pendant que le tourbillon (plus particulièrement à cycle de une minute dans la variante non limitative exposée ici et illustrée par les figures) tourne autour de son axe, la pointe de l'élément de blocage 21, notamment une palette comme visible sur les figures, va jusqu'à la pointe de cette dent de blocage 71, et les deux dents 22 de la cage inférieure 2 du tourbillon continuent à remonter la roue de recharge 61.

Lorsque le tourbillon a tourné d'environ 6° (après une seconde, c'est-à-dire 1/60 de minute, donc 1/60 de tour, pour un tour du tourbillon par minute), la dent de blocage 71 se détache de l'élément de blocage 21, et à la fois la roue de blocage planétaire 7 et l'ensemble du roulement à billes extérieur sont alors libres de tourner autour de leurs axes respectifs.

Cette rotation est entraînée par la roue de recharge planétaire 61, et s'arrête lorsque la dent de blocage 71 suivante de la roue de blocage planétaire 7 touche l'élément de blocage 21, et le cycle recommence.

Dans la version proposée et non limitative du mécanisme, le balancier du tourbillon oscille à une fréquence de 3Hz (soient 21600 alternances par heure), la roue d'échappement 4 compte 15 dents et son pignon d'échappement 40 comporte 7 dents; la roue de blocage planétaire 7 compte 5 dents et son pignon de blocage 70 comporte 7 dents, tandis que la roue de la seconde fixe compte 84 dents.

Ainsi, la cage du tourbillon elle-même progresse de 6 sauts par seconde (soient 3 dents de la roue d'échappement 4) avec 1 ° de rotation par saut; par conséquent, la roue d'échappement 4 effectue une rotation autour de son axe en 5 secondes (5 secondes = 15 dents de la roue d'échappement 4, soient 3 dents de roue d'échappement par seconde); il en va de même pour la roue de blocage planétaire 7, car le rapport d'engrenage entre son pignon de blocage 70 et la roue fixe 1 du tourbillon est le même que celui de la roue d'échappement 4.

Avec une roue de blocage planétaire 7 comportant 5 dents, le roulement à billes saute par incréments d'une seconde.

Une aiguille des secondes 10, 101, fixée sur la bague extérieure du roulement à billes 3 indique donc les secondes sautantes (ou secondes mortes).

Étant donné que les pignons, respectivement pignon d'échappement 40 de la roue d'échappement 4 et pignon de blocage 70 de la roue de blocage planétaire 7, engrènent avec la même roue fixe 1 du tourbillon, et que la position de l'élément de blocage 21 est fixe par rapport à l'axe de la roue d'échappement 4, l'orientation angulaire respective de leurs dents de roues et de pignons définit la profondeur de blocage des dents de la roue de blocage planétaire 7 sur l'élément de blocage 21.

Ni le réglage de la position de la palette 21 dans la cage inférieure du tourbillon, ni l'orientation des roues et pignons de la roue d'échappement 4 et de la roue de blocage planétaire 7, pour obtenir une profondeur de blocage d'environ 5,5° après le saut de seconde ne semblent très pratiques, compte tenu des tolérances inévitables et de la facilité d'assemblage nécessaire, ainsi que des contraintes d'après-vente.

Par conséquent, l'invention propose la procédure suivante pour ajuster avec précision les positions relatives de la roue de blocage planétaire 7 et de l'élément de blocage 21 de la cage inférieure 2 du tourbillon, c'est-à-dire pour ajuster la profondeur de verrouillage des dents de blocage 71 de la roue de blocage planétaire 7 sur l'élément de blocage 21.

Dans une première étape A, un rivetage aléatoire de la roue d'échappement 4 d'une part, et de la roue de blocage planétaire 7 d'autre part, est réalisé sur leurs pignons respectifs, pignon d'échappement 40 et pignon de blocage 70, sans tenir compte de leur orientation angulaire; un réglage de positionnement de l'élément de blocage 21 est effectué à ± 1° de sa position théorique correcte (à l'aide d'un comparateur optique ou d'une jauge, ou similaire) et cet élément de blocage 21 ou cette palette de blocage est fixée à la cage inférieure 2 du tourbillon.

Dans une deuxième étape B sont effectués l'assemblage du mécanisme (sans le balancier 60 ni la cage supérieure 11 du tourbillon), le positionnement aléatoire de la roue d'échappement 4 et de la roue de blocage planétaire 7 du mécanisme de saut de seconde, et le remontage du ressort principal du mouvement.

La cage du tourbillon est avancée (par incréments de 1°), par déplacement manuel de l'élément d'échappement 5 d'avant en arrière, jusqu'à ce que la dent de blocage 71 de la roue de blocage planétaire 7 atteigne l'extrémité distale de l'élément de blocage 21 tel que visible en figure 4, juste avant qu'elle ne tombe et ne libère ainsi le mécanisme de saut des secondes.

Dans une troisième étape C, on vérifie que, à ce stade, la pointe de la dent de blocage 71 de la roue de blocage planétaire 7 se trouve dans l'une des positions repérées sur la palette de blocage, notamment une des positions numérotées « 1 » à « 7 » de la figure 5, sur laquelle un écart angulaire de 1° est découpé en sept positions relatives de la dent de blocage 71 par rapport à l'élément de blocage 21, et on identifie cette position. Il est avantageux de pouvoir ajuster, par un réglage adapté, la position relative entre la dent de blocage 71 et l'élément de blocage 21.

Une quatrième étape D est consacrée à ce réglage d'ajustement. Lorsque le mouvement de la bague extérieure du roulement à billes est temporairement bloqué (par exemple en coinçant un morceau de papier entre la platine du mouvement et le roulement à billes), il est possible de dégager la roue de blocage planétaire 7, et de la repositionner conformément à un abaque ou une tabelle d'instructions telle que lisible ci-dessous, après avoir fait tourner le régulateur à cage tournante 200 en conséquence en déplaçant à nouveau manuellement l'élément d'échappement 5 d'avant en arrière pour le nombre de pas requis. Par exemple, avec une profondeur de blocage de « 5 » : dégager la roue de blocage planétaire 7, faire tourner le tourbillon de cinq pas d'échappement supplémentaires et réinstaller la roue de blocage planétaire 7 tournée d'un angle correspondant à trois dents de roue de blocage planétaire 7 dans le sens horaire, positionnée dans le premier degré angulaire sur l'élément de blocage 21 du tourbillon.

Une telle tabelle, non limitative et correspondant au mécanisme illustré par les figures, avec des nombres de dents particuliers des différents mobiles, et des fréquences d'oscillation f0 et des fréquences de saut fj bien particulières, et correspondant à la configuration de son mécanisme d'échappement et à celle de sa roue de blocage, est présentée ici, selon une méthode de calcul exposée plus bas :
- secteur n°1, profondeur de blocage de « 1 » : 9 pas d'échappement, aucune dent de la roue de blocage planétaire 7;
- secteur n°2, profondeur de blocage de « 2 » : 2 pas d'échappement, 1 dent de la roue de blocage planétaire 7;
- secteur n°3, profondeur de blocage de « 3 » : 7 pas d'échappement, 4 dents de la roue de blocage planétaire 7 ;
- secteur n°4, profondeur de blocage de « 4 » : aucun pas d'échappement, aucune dent de la roue de blocage planétaire 7;
- secteur n°5, profondeur de blocage de « 5 » : 5 pas d'échappement, 3 dents de la roue de blocage planétaire 7 ;
- secteur n°6, profondeur de blocage de « 6 » : 10 pas d'échappement, 1 dent de la roue de blocage planétaire 7 ;
- secteur n°7, profondeur de blocage de « 7 » : 3 pas d'échappement, 2 dents de la roue de blocage planétaire 7.

Une cinquième étape E permet de vérifier que la dent de blocage 71 de la roue de blocage planétaire 7 présente maintenant une profondeur de blocage souhaitée, voire idéale (secteur n°4) sur l'élément de blocage 21 du tourbillon. Si ce n'est pas le cas, il faut répéter la troisième étape C et la quatrième étape D jusqu'à ce que la profondeur de blocage souhaitée soit atteinte.

Une sixième étape F consiste à régler la précontrainte du ressort de recharge 62 de la roue de recharge 61 au niveau le plus bas nécessaire pour obtenir un saut de seconde net. En effet, toute précontrainte excessive réduira l'amplitude du balancier 60. Pour ce faire, la roue de recharge 61 peut être réinstallée avec une autre paire de dents en contact avec les dents 22 de la cage inférieure du tourbillon 2, propres à l'invention.

Cette méthode de réglage fin de la profondeur de blocage est basée sur le principe de l'échelle de Vernier: la position du tourbillon étant fixe et une dent de la roue de blocage planétaire 7 étant en contact avec l'élément de blocage 21, on fait tourner la roue de blocage planétaire 7 d'une dent dans le sens horaire autour de son axe, de la valeur du quotient de 360° par le nombre de dents N7 de la roue de blocage 7, ici 5 dents, soit de la valeur 360°/5 = 72°.

Le pignon de blocage 70 de la roue de blocage planétaire 7 comporte ici N70 = 7 dents.

Alors que l'orientation relative de la roue de blocage 7 par rapport à la ligne imaginaire entre son propre centre et le centre de la roue fixe 1 du tourbillon reste identique (sauf qu'elle est décalée d'exactement une dent dans le sens des aiguilles d'une montre), les dents de blocage 71 du pignon de blocage 70 de la roue de blocage 7 sont inclinées de la différence entre les valeurs des quotients de 360° par le nombre de dents, d'une part le nombre de dents N7 de la roue de blocage planétaire 7, ici 5 dents, et d'autre part du nombre de dents N70 du pignon de blocage 70 de la roue de blocage 7, ici 7 dents, cette différence a pour valeur (360°/5 - 360°/7), soit (72° - 51,4286°) = 144/7° = 20,5714° par rapport à leur orientation d'origine (voir figure 6, à gauche).

Le pignon de blocage 70 de la roue de blocage planétaire 7 doit donc être déplacé le long de la roue fixe 1 du tourbillon, afin de rétablir un engrènement correct entre ses propres dents et les dents de la roue fixe (voir figure 6, à droite).

Avec un rapport d'engrenage de 7/84 = 1/12 entre la roue fixe 1 du tourbillon (qui comporte N1 = 84 dents) et le pignon de blocage 70 (qui comporte N70 = 7 dents) de la roue de blocage planétaire 7, cette rotation de 20,5714° du pignon de blocage 70 autour de son axe correspond à un pivotement de (20,5714° * 1/12) = 144/7° * 1/12 = 12/7° = 1,71429° autour de l'axe central du tourbillon, tel que visible sur la figure 6, à droite.

En résumé, le fait de retirer la roue de blocage planétaire 71, et de la remettre en place en la faisant tourner d'une dent dans le sens des aiguilles d'une montre a pour conséquence que le point de contact entre la pointe de la dent de blocage 71 de la roue de blocage 7 et l'élément de blocage 21 (représenté par une palette en rubis sur les figures 4, 5 et 6), se déplace de la valeur angulaire de 1,71429° = (360°/5 - 360°/7) * 7/84 dans le sens des aiguilles d'une montre (et donc tombe plus profondément sur l'élément de blocage 21 ). Si l'on tourne la roue de blocage planétaire 7 non pas d'une, mais de deux dents avant de la mettre en place, la dent correspondante de la roue de blocage tombe alors de l'angle 2 * 1,71429° = 3,42857° plus bas sur l'élément de blocage 21. En conséquence, selon le nombre X de dents dont la roue de blocage planétaire 7 est tournée avant d'être réinsérée, on obtient les modifications théoriques suivantes de la profondeur de repos Δ / rotation de la roue de blocage autour de la roue fixe des secondes, avec Δ = X*1,71429° = X * 12/7°:
X = 1, Δ = 1,71429°= 12/7 ;
X = 2, Δ = 3,42857°;
X = 3, Δ = 5,14286°;
X = 4, Δ = 6,85714°;
X = 5, Δ = 8,57143°;
X = 6, Δ = 10,28571°;
X = 7, Δ =12°.

Or, lorsque l'échappement est déclenché une fois, l'élément de blocage 21 se déplace à son tour de la valeur de 360°/(84/7*15*2) = 1°, dans le sens des aiguilles d'une montre (car la roue fixe 1 du tourbillon ou roue de secondes possède 84 dents, le pignon d'échappement 40 de la roue d'échappement 4 possède 7 dents, et la roue d'échappement 4 possède 15 dents; à chaque déclenchement de l'échappement, la roue d'échappement 4 tourne d'une demi-dent en raison de l'échappement à ancre suisse 5 utilisé, avec 2 impulsions par oscillation complète), d'où le facteur 2.

En conséquence, la profondeur de repos Δ de la dent de blocage 71 de la roue de blocage planétaire 7 sur la palette de repos 21 de la cage 2 du tourbillon peut être réduite de 1° par pas d'échappement.

Pour modifier la profondeur de repos de quelques fractions de degré seulement, on peut déclencher l'échappement d'un nombre correspondant de pas, comme suit, où Δ est la profondeur de repos sans pas supplémentaire de l'échappement, où N est le nombre de pas d'échappement supplémentaires, et où ΔM est la profondeur de repos modifiée avec ce nombre N correspondant de pas d'échappement supplémentaires :
X = 1, Δ = 1,71429°; N = 1, ΔM = 1,71429° mod 1° = 0,71429° = 5/7°;
X = 2, Δ = 3,42857°; N = 3, ΔM = 3,42857° mod 1° = 0,342857° = 3/7°;
X = 3, Δ = 5,14286°; N = 5, ΔM = 5,14286° mod 1° = 0,14286° = 1/7°;
X = 4, Δ = 6,85714°; N = 6, ΔM = 6,85714° mod 1° = 0,85714° = 6/7°;
X = 5, Δ = 8,57143°; N = 8, ΔM = 8,57143° mod 1 = 0,57143° = 4/7°;
X = 6, Δ = 10,28571°; N = 10, ΔM = 10,28571 ° mod 1° = 0,285714 = 2/7°;
X = 7, Δ = 12°; N = 12, ΔM = 12° mod 1° = 0° = 0/7°.

Ou encore N = 1 = 1,71429° div 1°, N = 3 = 3,42857° div 1°, et ainsi de suite.

### Autrement exprimé,

$N = 1 = 12 / 7 ° div 1 °$ $N = 3 = 24 / 7 ° div 1 °$ $N = 5 = 36 / 7 ° div 1 °$ $N = 6 = 48 / 7 ° div 1 °$ $N = 8 = 60 / 7 ° div 1 °$ $N = 10 = 72 / 7 ° div 1 °$ $N = 12 = 84 / 7 ° div 1 °$ ou en règle générale: $Δ = X * 12 / 7 °$ $N = Δ div 1 °$ $Δ M = Δ mod 1 °$

En conséquence, une combinaison appropriée de la rotation de la roue de blocage planétaire 7 avant la remise en position, et du déclenchement supplémentaire d'un nombre adéquat de pas d'échappement permet d'obtenir des modifications de la profondeur de repos par pas de 1/7°, car, comme le mécanisme de saut est déclenché à l'intérieur d'un pas d'échappement et de la rotation associée de 1° de la cage du tourbillon et de l'élément de blocage 21 qui y est fixé, la dent de blocage 71 de la roue de blocage planétaire 7 peut maintenant se trouver dans l'une des sept positions illustrées sur la figure 5, lors de la dernière demi-oscillation précédant le déclenchement du saut.

La position médiane « 4 » est préférée, car elle offre une sécurité suffisante contre un déclenchement trop précoce ou trop tardif en cas d'écart de concentricité / d'imprécision de la denture / ou de tout défaut géométrique.

Selon l'orientation aléatoire des composants lors du montage, l'horloger peut toutefois trouver une autre des positions (1-3 ou 5-7). En démontant à nouveau la roue de blocage planétaire 7, en faisant avancer l'échappement d'un nombre défini de pas, et en remettant en place la roue de blocage planétaire 7 tournée d'un nombre défini de dents, on doit maintenant atteindre l'état « 4 ». Cela peut être obtenu à partir de l'état « 5 », par exemple en provoquant une rotation de 1/7°, qui peut être obtenue (comme on peut le voir dans le tableau ci-dessus) par N = 5 pas d'échappement supplémentaires et une remise en place de la roue de blocage planétaire 7 tournée de X = 3 dents.

On obtient ainsi la correspondance suivante entre les secteurs 1 à 7 et le tableau ci-dessus, la dernière valeur Y indiquant la correspondance au secteur référencé, c'est-à-dire la position requise sur la figure 5 :
X = 1, Δ = 1,71429°; N = 1, ΔM = 1,71429° mod 1° = 0,71429° = 5/7°; Y = 2*;
X = 2, Δ = 3,42857°; N = 3, ΔM = 3,42857° mod 1° = 0,342857° = 3/7°; Y = 7;
X = 3, Δ = 5,14286°; N = 5, ΔM = 5,14286° mod 1° = 0,14286° = 1/7°; Y = 5;
X = 4, Δ = 6,85714°; N = 6, ΔM = 6,85714° mod 1° = 0,85714° = 6/7°; Y = 3*;
X = 5, Δ = 8,57143°; N = 8, ΔM = 8,57143° mod 1° = 0,57143° = 4/7°; Y = 1*;
X = 6, Δ = 10,28571°; N = 10, ΔM = 10,28571° mod 1° = 0,285714 = 2/7°; Y = 6;
X = 7, Δ = 12°; N = 12, ΔM = 12° mod 1° = 0° = 0/7°; Y = (4).

Toutefois, pour les secteurs Y = 1 à 3 (marqués d'un * : 1*, 2*, 3*), une procédure selon le tableau ci-dessus aurait pour conséquence que le saut n'interviendrait que deux pas d'échappement plus tard; il faut donc tenir compte ici d'un pas d'échappement supplémentaire. De plus, la roue de blocage planétaire 7 n'a que N7 = 5 dents; une rotation de 5 dents correspond donc à la position de départ, de sorte qu'il est possible de renoncer à la rotation effective (de manière analogue, la rotation de 6 dents correspond à celle de 1 dent, celle de 7 dents à celle de 2 dents, donc X modulo 5 conduit au même résultat que la rotation de X).

Il en résulte par exemple les instructions suivantes pour l'horloger qui règle le mécanisme, faciles à suivre : numéro de secteur Y, nombre X de dents de la roue de blocage planétaire 7 satellite à tourner dans le sens horaire, nombre N de pas d'échappement supplémentaires :
Y = 1, X = 0, N = 9;
Y = 2, X = 1, N = 2;
Y = 3, X = 4, N = 7;
Y = 4, X = 0, N = 0;
Y = 5, X = 3, N = 5;
Y = 6, X = 1, N = 10;
Y = 7, X = 2, N = 3.

La rotation de la roue de blocage planétaire 7 de plusieurs dents X conduira donc à une nouvelle position de la roue de blocage planétaire 7 de (X * 1,71429°) par rapport à la position d'origine (dans le sens horaire autour de l'axe du tourbillon). Et le déplacement tangentiel de la pointe de la dent de blocage 71 de la roue de blocage planétaire 7 le long de la palette 21 correspond sensiblement à cette valeur.

Et comme le déplacement manuel de l'élément d'échappement 5 d'un bord à l'autre fait sauter l'ensemble du tourbillon par incréments de 1° (tourbillon d'une minute, 6 sauts par seconde, 60 secondes par minute = 360 sauts de 1°), la position de l'extrémité distale de la 71 dent de la roue de blocage planétaire 7 par rapport à l'élément de blocage 21 peut être ajustée à (X * 1,71429°) modulo 1°, c'est-à-dire en incréments de 1/7°, ce qui conduit aux règles décrites ci-dessus pour définir la tabelle d'ajustement.

Pour ajuster la position relative de l'aiguille des secondes et de la cage inférieure 2 du tourbillon, le support 10 de l'aiguille des secondes 101 peut être ajusté par glissement sur un rayon constant, avant son vissage sur la bague extérieure 3 du roulement à billes, afin de coïncider exactement avec le pilier 29 du tourbillon à l'instant du saut des secondes, tel que visible sur les figures 7 et 8. L'ajustement et la fixation sont avantageusement réalisés par la combinaison d'une vis à portée 81 et d'un lamage oblong 82.

Pour que l'aiguille des secondes s'aligne exactement sur les index des secondes du cadran, la roue fixe 1 du régulateur à cage tournante 200 est réglable en rotation par rapport au cadran des secondes, par exemple comme proposé par des trous oblongs 84 autour de ses vis de fixation 83 et une découpe 85 permettant d'utiliser un outil excentrique 300 pour ajuster finement la position, tel que visible sur les figures 9, 10 et 11.

En somme, l'invention apporte un perfectionnement aux mécanismes de secondes sautantes de l'art antérieur, en particulier en ce que, au lieu de fonctionner sur le principe connu du remontoir d'égalité, le mécanisme selon l'invention fonctionne en dehors du flux d'énergie entre le barillet et l'échappement, ce qui réduit considérablement les contraintes induites sur ses pièces.

Plus particulièrement, le tourbillon du mécanisme de l'invention est un tourbillon volant.

Dans la présente forme d'exécution de l'invention, on remarque que le ressort de recharge qui entraîne le mécanisme de saut de seconde proposé n'est pas situé dans le même axe que le tourbillon, mais sur une roue planétaire placée sur le roulement à billes du mécanisme de saut. Cela permet d'utiliser le mécanisme décrit dans le document CH717982 au nom de GLASHUETTE ORIGINAL, Glashütter Uhrenbetrieb GmbH, pour arrêter le balancier 60 du tourbillon pendant le réglage des aiguilles des heures et des minutes. Ce mécanisme permet également d'ajuster facilement la précontrainte du ressort en l'assemblant simplement avec une autre paire de dents en contact avec l'engrenage du tourbillon.

De plus, l'agencement compact de l'invention exploite l'espace, autrement inutilisé, sous la cage du tourbillon, et le mécanisme complet est également entièrement visible à travers l'ouverture existante du cadran du tourbillon volant. La nature modulaire de l'invention permet de l'appliquer à des mouvements existants avec un minimum d'ajustements.

En faisant varier le nombre de dents de la roue de blocage planétaire, le mécanisme peut également être très facilement modifié pour sauter par intervalles d'autres valeurs, par exemple par intervalles d'une demi-seconde (en doublant le nombre de dents de la roue de blocage planétaire), de façon similaire à un chronomètre de marine.

Le mécanisme selon l'invention peut également être mis en oeuvre en faisant varier certains paramètres, notamment la fréquence f₀ de l'oscillateur, et le nombre de dents (toujours un entier) des différents pignons et roues du mécanisme : le nombre de dents te ou N4 de la roue d'échappement 4, le nombre de dents tpe ou N40 du pignon d'échappement 40 de la roue d'échappement 4, le nombre de dents ttf ou N1 de la roue fixe 1 du tourbillon, le nombre de dents tpb ou N70 du pignon de blocage 70 de la roue de blocage 7, et le nombre de dents tb ou N7 de la roue de blocage 7, étant donné que la fréquence de saut souhaitée fj doit satisfaire aux deux conditions suivantes.

Première condition : fj = ((tpe*tb)/tpb) * f0/(te), ou, avec les nombres de dents rapportés aux références de leurs mobiles,
- $fj = \left(\left(N40*N7\right)/N70\right) * \left(f0/N4\right)$

Deuxième condition : le rapport f0/(0,5*fj) est un nombre entier.

Ainsi, et non limitativement, les mécanismes suivants fonctionneraient également :
Premier exemple : fj = 2 Hz, f0 = 4 Hz, te = 20, tpe = 10, tpb = 16, tb = 16, ou, avec les nombres de dents rapportés aux références de leurs mobiles, N4 = 20, N40 = 10, N70 = 16, N7 = 16.
Deuxième exemple : fj = 4/3 Hz, f0 = 4 Hz, te = 20, tpe = 12, tpb = 9, tb = 5, ou, avec les nombres de dents rapportés aux références de leurs mobiles, N4 = 20, N40 = 12, N70 = 9, N7 = 5, configuration qui procure donc un saut des ¾ de seconde.

Rappelons que la variante particulière illustrée par les figures correspond aux valeurs: fj = 1 Hz, f0 = 3 Hz, te = 15, tpe = 7, tpb = 7, tb = 5, ou, avec les nombres de dents rapportés aux références de leurs mobiles, N4 = 15, N40 = 7, N70 = 7, N7 = 5.

Si le tourbillon est censé effectuer une révolution en une minute (c'est-à-dire donner un affichage des secondes vraies de 60 secondes par révolution de 360°), la condition supplémentaire suivante doit s'appliquer :
- ttf = 60*(tpe*f0)/te est un nombre entier, ou, avec les nombres de dents rapportés aux références des mobiles, ttf = N1 = 60*(N40*f0)/N4, est un nombre entier.

L'arrangement proposé d'une roue planétaire de recharge est également utilisable pour appliquer d'autres mécanismes de seconde morte au tourbillon volant susmentionné selon le document CH717982A2, lequel nécessiterait habituellement un spiral monté coaxialement pour accumuler l'énergie de saut nécessaire ou une chaîne cinématique secondaire, par exemple des mécanismes à échappement à ancre secondaire, comme ceux utilisés par Jaquet Droz, ou autres.

Pour cette classe de mécanismes, la cage inférieure du tourbillon peut être utilisée comme roue motrice de l'ancre, et la bague extérieure du roulement à billes avec la roue de recharge planétaire comme roue de saut des secondes.

L'invention concerne encore une montre 2000 comportant au moins un tel mouvement 1000.

L'invention concerne encore un ensemble horloger comportant au moins une telle montre 2000 et/ou un tel mouvement 1000. Cet ensemble horloger comporte, pour chaque type de mouvement 1000 ou de calibre, une tabelle à l'intention de l'horloger d'usine ou d'après-vente, ladite tabelle détaillant le nombre X de dents de la roue de blocage planétaire 7 à tourner dans le sens horaire, et le nombre N de pas d'échappement supplémentaires à effectuer au niveau de l'élément d'échappement 5, pour obtenir une position de repos prédéterminée de la dent de blocage 71 sur l'élément de blocage 21.

En particulier, pour le cas particulier détaillé dans la présente description, avec: fj = 1 Hz, f0 = 3 Hz, te = 15, tpe = 7, tpb = 7, tb = 5, ou, avec les nombres de dents rapportés aux références de leurs mobiles, N4 = 15, N40 = 7, N70 = 7, N7 = 5, les paramètres du nombre X de dents de ladite roue de blocage planétaire 7 satellite à tourner dans le sens horaire, et du nombre N de pas d'échappement supplémentaires à effectuer au niveau de l'élément d'échappement 5, sont les suivants : pour une division d'un angle au centre de 1° sur ledit élément de blocage (21) ou ladite palette de blocage en sept positions de repos de ladite dent de blocage (71) dénommées secteur n°1 à secteur n°7, avec secteur n°1, profondeur de blocage de « 1 », 9 pas d'échappement, aucune dent de la roue de blocage planétaire 7, avec secteur n°2, profondeur de blocage de « 2 », 2 pas d'échappement, 1 dent de la roue de blocage planétaire 7, avec secteur n°3, profondeur de blocage de « 3 », 7 pas d'échappement, 4 dents de la roue de blocage planétaire 7, avec secteur n°4, profondeur de blocage de « 4 », aucun pas d'échappement, aucune dent de la roue de blocage planétaire 7, avec secteur n°5, profondeur de blocage de « 5 », 5 pas d'échappement, 3 dents de la roue de blocage planétaire 7, avec secteur n°6, profondeur de blocage de « 6 », 10 pas d'échappement, 1 dent de la roue de blocage planétaire 7, et avec secteur n°7, profondeur de blocage de « 7 », 3 pas d'échappement, 2 dents de la roue de blocage planétaire 7.

## Revendications

1. Mouvement (1000) d'horlogerie mécanique comportant au moins un régulateur à cage tournante (200) comportant une roue fixe (1), une cage portant un balancier-spiral, un élément d'échappement (5), une roue d'échappement (4) et un élément de blocage (21), ainsi qu'un roulement fixé à une platine dudit mouvement (100) coaxialement à la cage, **caractérisé en ce que** le régulateur à cage tournante (200) comporte une roue de blocage (7) à dents de blocage (71) pivotant sur une bague (3) dudit roulement et lesdites dents de blocage (71) étant aptes à être arrêtées par ledit élément de blocage (21) avec une position de repos réglable en atelier, **en ce que** ladite roue de blocage (7) est agencée pour libérer ou bloquer le mouvement de ladite bague (3) et porte un pignon de blocage (70) engrenant en permanence avec ladite roue fixe (1), et **en ce que** ladite bague (3) est reliée au régulateur à cage tournante (200) par un système de recharge intermédiaire, qui arme un ressort de recharge (62) par le mouvement dudit régulateur à cage tournante (200) de telle manière que ledit ressort de recharge (62) entretient le mouvement de ladite bague (3) dans le même sens de rotation que le régulateur à cage tournante (200) en se détendant.

2. Mouvement (1000) selon la revendication 1, **caractérisé en ce que** le pignon d'échappement (40) engrène avec ladite roue fixe (1), et **en ce que** ledit système de recharge intermédiaire est constitué par une cage inférieure (2) que comporte ladite cage et qui porte des dents d'engrenage (22) et une roue de recharge (61) attachée audit ressort de recharge (62) et pivotant sur ladite bague (3) et engrenant avec lesdits dents d'engrenage (22) de ladite cage inférieure (2), et **en ce que** l'ensemble constitué par ladite cage inférieure (2), ladite roue de recharge (61) et son dit ressort de recharge (62), ladite bague (3), ladite roue de blocage (7) et ledit élément de blocage (21), constitue un premier système d'engrenage épicycloïdal, dont ladite cage inférieure (2) est le rouage solaire, ladite bague (3) un porte-satellite, dont ladite roue de recharge (61) est un premier planétaire, et dont ladite roue de blocage (7) est un deuxième planétaire.

3. Mouvement (1000) selon la revendication 2, **caractérisé en ce que** le remontage dudit ressort de recharge (62) de ladite roue de recharge (61) est effectué par le mouvement de ladite cage (2), ledit roulement étant immobile, via l'engrènement entre lesdites dents (22) de ladite cage inférieure (2) et ladite roue de recharge (61), et **en ce que**, lors du pivotement de ladite cage inférieure (2) autour de son axe de pivotement (DP), la pointe dudit élément de blocage (21) est mobile jusqu'à la pointe d'une dite dent de blocage (71) qui est en appui sur ledit élément de blocage (21).

4. Mouvement (1000) selon l'une des revendications 1 à 3, **caractérisé en ce que** ladite roue fixe (1) est fixée à une platine dudit mouvement (1000) et comporte une denture externe, **en ce que** lesdites dents d'engrenage (22) sont saillantes extérieurement, **en ce que** ladite roue de recharge (61) est pivotée dans un premier coq (66) et est associée audit ressort de recharge (62) attaché à ses extrémités audit premier coq (66) et à ladite roue de recharge (61), et **en ce que** ladite roue de blocage planétaire (7) est pivotée dans un deuxième coq (76), **en ce que** ladite roue de recharge (61) et ladite roue de blocage planétaire (7) sont montées pivotantes à distance l'une de l'autre sur ladite bague (3) qui est une bague extérieure dudit roulement à billes, ledit ressort de recharge (62) étant, lorsque ladite bague extérieure (3) est immobile, remonté par le mouvement dudit régulateur à cage tournante (200) via l'engrènement entre lesdites dents (22) et ladite roue de recharge (61), et la tension dudit ressort de recharge (62) permettant à ladite bague extérieure (3) une fois libérée de tourner dans le même sens que ledit régulateur à cage tournante (200), et **en ce que** lesdits dents de blocage (71) sont agencées pour venir en appui sur ledit élément de blocage (21) ou ladite palette de blocage.

5. Mouvement (1000) selon la revendication 2 et l'une des revendications 1 à 4, **caractérisé en ce que** ledit régulateur à cage tournante (200) comporte un deuxième système d'engrenage épicycloïdal secondaire dont ladite roue fixe (1) est le rouage solaire, ladite bague extérieure (3) un porte-satellite, et ledit pignon de blocage (70) une roue planétaire, ledit deuxième système d'engrenage épicycloïdal secondaire étant superposé au premier système d'engrenage épicycloïdal par la mise en commun du porte-satellite constitué par ladite bague extérieure (3).

6. Mouvement (1000) selon l'une des revendications 1 à 5, **caractérisé en ce que** ledit régulateur à cage tournante (200) est un tourbillon volant à secondes sautantes, dont la fréquence de saut fj est déterminée par la formule fj = ((N40*N7)/N70)*(f0/N4), où N40 est le nombre de dents dudit pignon d'échappement (40), N7 est le nombre de dents de ladite roue de blocage (7), N70 est le nombre de dents dudit pignon de blocage (70), f0 est la fréquence de l'oscillateur constitué par ledit balancier-spiral, et N4 est le nombre de dents de ladite roue d'échappement (4), et encore **caractérisé en ce que** le rapport f0/(0,5*fj) est un nombre entier.

7. Mouvement (1000) selon l'une des revendications 1 à 6, **caractérisé en ce que** ledit élément de blocage (21) ou ladite palette de blocage comporte une surface d'appui, apte à coopérer avec chaque dite dent de blocage (71), et qui s'étend, dans un plan perpendiculaire à l'axe de pivotement de ladite cage (2), selon une direction sensiblement tangentielle par rapport à un logement (111) dans lequel ledit élément de blocage (21) est inséré et fixé, et **en ce que** l'instant de saut est réglable par réglage de la position tangentielle relative entre ledit élément de blocage (21) et chaque dite dent de blocage (71), correspondant à une position de repos de ladite dent de blocage (71).

8. Mouvement (1000) selon la revendication 7, **caractérisé en ce que** la ladite position de repos est réglable dans une position bloquée de ladite bague (3) par déplacement de ledit élément d'échappement (5) d'un nombre N de pas d'échappement prédéterminé, et par rotation de ladite roue de blocage planétaire (7) d'un angle correspondant à un nombre X prédéterminé de dents de ladite roue de blocage planétaire (7).

9. Mouvement (1000) selon la revendication 8, **caractérisé en ce que** chaque dite dent de blocage (71) est agencée pour prendre, par incréments, un nombre entier de positions de repos discrètes sur la profondeur dudit élément de blocage (21), chacune référencée par un numéro de secteur Y, et atteignable selon une tabelle indiquant ledit nombre X de dents de ladite roue de blocage planétaire (7) satellite à tourner dans le sens horaire, et ledit nombre N de pas d'échappement supplémentaires à effectuer au niveau de ledit élément d'échappement (5) ou ladite ancre.

10. Mouvement (1000) selon l'une des revendications 7 à 9, **caractérisé en ce que** chaque dite dent de blocage (71) est agencée pour occuper, par rapport audit élément de blocage (21), des positions de repos dans un intervalle angulaire prédéterminé, par rapport audit axe de pivotement de ladite cage (2), correspondant à un nombre entier de degrés.

11. Mouvement (1000) selon l'une des revendications 7 à 10, **caractérisé en ce que** ledit pignon d'échappement (40) et ledit pignon de blocage (70) engrènent avec la même dite roue fixe (1), **en ce que** la position dudit élément de blocage (21) est fixe par rapport à l'axe de pivotement de ladite roue d'échappement (4), et **en ce que** la profondeur de blocage des dents de ladite roue de blocage planétaire (7) sur ledit élément de blocage (21) est définie par l'orientation angulaire respective des dents dudit pignon d'échappement (40) et dudit pignon de blocage (70).

12. Mouvement (1000) selon l'une des revendications 7 à 11, **caractérisé en ce que** la fréquence f0 de l'oscillateur, et le nombre entier de dents des différents pignons et roues du mécanisme, soient le nombre de dents N4 de ladite roue d'échappement (4), le nombre de dents N40 dudit pignon d'échappement (40), le nombre de dents N1 de ladite roue fixe (1), le nombre de dents N70 dudit pignon de blocage (70), et le nombre de dents N7 de ladite roue de blocage (7) sont tels que la fréquence de saut souhaitée fj satisfait à une première condition selon laquelle fj = ((N40*N7)/N70)*(f0/N4), et à une deuxième condition selon laquelle le rapport f0/(0,5*fj) est un nombre entier.

13. Mouvement (1000) selon la revendication 12, **caractérisé en ce que** fj = 1 Hz, f0 = 3 Hz, N4 = 15, N40 = 7, N70 = 7, N7 = 5, pour un saut par seconde.

14. Mouvement (1000) selon la revendication 12, **caractérisé en ce que** fj = 2 Hz, f0 = 4 Hz, N4 = 20, N40 = 10, N70 = 16, N7 = 16, pour un saut par demi-seconde.

15. Montre (2000) comportant au moins un mouvement (1000) selon l'une des revendications 1 à 14.

16. Ensemble horloger comportant au moins une montre selon la revendication 15 et/ou un mouvement (1000) selon l'une des revendications 1 à 14, **caractérisé en ce que** ledit ensemble horloger comporte, pour chaque type de dit mouvement (1000) ou de calibre, une tabelle à l'intention de l'horloger d'usine ou d'après-vente, ladite tabelle détaillant le nombre X de dents de ladite roue de blocage planétaire (7) satellite à tourner dans le sens horaire, et le nombre N de pas d'échappement supplémentaires à effectuer au niveau dudit élément d'échappement (5), pour obtenir une position de repos prédéterminée de ladite dent de blocage (71) sur ledit élément de blocage (21).

17. Ensemble horloger selon la revendication 16 comportant un mouvement (1000) selon la revendication 13, comportant, comme paramètres dudit nombre X de dents de ladite roue de blocage planétaire (7) satellite à tourner dans le sens horaire, et dudit nombre N de pas d'échappement supplémentaires à effectuer au niveau de ledit élément d'échappement (5), pour une division d'un angle au centre de 1° sur ledit élément de blocage (21) en sept positions de repos de ladite dent de blocage (71) dénommées secteur n°1 à secteur n°7, avec secteur n°1, profondeur de blocage de « 1 », 9 pas d'échappement, aucune dent de la roue de blocage planétaire 7, avec secteur n°2, profondeur de blocage de « 2 », 2 pas d'échappement, 1 dent de la roue de blocage planétaire 7, avec secteur n°3, profondeur de blocage de « 3 », 7 pas d'échappement, 4 dents de la roue de blocage planétaire 7, avec secteur n°4, profondeur de blocage de « 4 », aucun pas d'échappement, aucune dent de la roue de blocage planétaire 7, avec secteur n°5, profondeur de blocage de « 5 », 5 pas d'échappement, 3 dents de la roue de blocage planétaire 7, avec secteur n°6, profondeur de blocage de « 6 », 10 pas d'échappement, 1 dent de la roue de blocage planétaire 7, et avec secteur n°7, profondeur de blocage de « 7 », 3 pas d'échappement, 2 dents de la roue de blocage planétaire 7.

18. Procédé d'ajustement de précision des positions relatives de ladite roue de blocage planétaire (7) et dudit élément de blocage (21) d'un ensemble horloger selon la revendication 16 ou 17, par ajustement de la profondeur de verrouillage des dents de blocage (71) de la roue de blocage planétaire (7) sur ledit élément de blocage (21) , ledit procédé comportant une première étape (A) de rivetage aléatoire de ladite roue d'échappement (4) sur son dit pignon d'échappement (40) d'une part, et de ladite roue de blocage planétaire (7) sur son dit pignon de blocage (70), ladite première étape (A) comportant un réglage de positionnement dudit élément de blocage (21) est effectué à ± 1° de sa position théorique correcte et sa fixation à ladite cage (2), une deuxième étape (B) d'assemblage du mécanisme sans un balancier dudit balancier-spiral ni une cage supérieure que comporte ledit régulateur à cage tournante (200), avec un positionnement aléatoire de ladite roue d'échappement (4) et de ladite roue de blocage planétaire (7) du mécanisme de saut de seconde, et le remontage du ressort principal du mouvement, ladite deuxième étape (B) comportant l'avancement par incréments de 1° de ladite cage (2), par déplacement manuel dudit élément d'échappement (5) d'avant en arrière, jusqu'à ce que ladite dent de blocage (71) atteigne l'extrémité distale dudit élément de blocage (21), juste avant qu'elle ne tombe et ne libère ainsi le mécanisme de saut des secondes, une troisième étape (C) de vérification que la pointe de ladite dent de blocage (71) se trouve dans l'une des positions repérées sur ledit élément de blocage (21), sur lequel un écart angulaire de 1° est découpé en un nombre entier de positions relatives de ladite dent de blocage (71) par rapport audit élément de blocage (21), et on identifie cette position, une quatrième étape (D) de réglage d'ajustement, par blocage temporaire de ladite bague (3), dégagement de ladite roue de blocage planétaire (7) et son repositionnement conformément à ladite tabelle d'instructions après avoir fait tourner ladite cage (2) en déplaçant à nouveau manuellement ledit élément d'échappement (5) d'avant en arrière pour le nombre de pas requis, une cinquième étape (E) de vérification de la profondeur de blocage de ladite dent de blocage (71), et, à défaut d'atteinte de la profondeur de blocage souhaitée, de répétition itérative de ladite troisième étape (C) et de ladite quatrième étape (D) jusqu'à ce que l'atteinte de la profondeur de blocage souhaitée.

19. Procédé d'ajustement selon la revendication 18, comportant une sixième étape (F) de réglage de la précontrainte dudit ressort de recharge (62) de ladite roue de recharge (61) au niveau le plus bas nécessaire pour obtenir un saut de seconde net.

20. Procédé d'ajustement selon la revendication 19, ladite sixième étape (F) comportant la réinstallation de ladite roue de recharge (61) avec une autre paire de dents en contact avec lesdites dents (22) de ladite cage (2).

21. Procédé d'ajustement selon l'une des revendications 18 à 20, où, dans ladite troisième étape (C), on ajuste, par un réglage adapté, la position relative entre ladite dent de blocage (71) et ledit élément de blocage (21).

22. Procédé d'ajustement selon l'une des revendications 18 à 21, où, pour ajuster la position relative d'une aiguille des secondes (101) et de ladite cage (2) du tourbillon, on ajuste un support (10) de ladite aiguille des secondes (101) par glissement sur un rayon constant, avant son vissage sur ladite bague (3), afin de coïncider exactement avec un pilier (29) que comporte ledit régulateur à cage tournante (200) à l'instant du saut des secondes.

23. Procédé d'ajustement selon l'une des revendications 18 à 22, où, pour assurer un alignement exactement sur un index des secondes d'un cadran, ladite roue fixe (1) est réglée en rotation par rapport à un cadran des secondes, par des trous oblongs autour de ses vis de fixation et une découpe permettant le passage d'un outil excentrique (300) pour ajuster finement la position.
